# EUROPÄISCHE PATENTSCHRIFT

(11) **EP 0 712 802 B1**
(45) Veröffentlichungstag und Bekanntmachung des Hinweises auf die Patenterteilung: **22.03.2000**
(21) Anmeldenummer: 96100312.6
(22) Anmeldetag: 11.01.1996
(51) Int. Cl.: B65H 54/54

(54) **Spulen-Adapter**
Bobbin adapter
Adaptateur de bobine

(30) Priorität: 16.08.1995 DE 19530140
(43) Veröffentlichungstag der Anmeldung: 22.05.1996
(73) Patentinhaber: TEMCO Textilmaschinenkomponenten GmbH, 97762 Hammelburg (DE)
(72) Erfinder: Oppl, Günter, D-97762 Hammelburg (DE); Schmucker, Wolfgang, D-97762 Hammelburg (DE); Pickel, Hermann, D-97795 Schondra (DE); Knüttel, Alois, D-97725 Elfershausen (DE); Schmitt, Günter, D-97762 Hammelburg (DE)
(74) Vertreter: Götz, Georg, Dipl.-Ing.

(56) Entgegenhaltungen:
- DE-A- 2 261 559
- DE-A- 3 132 159
- DE-U- 1 666 078
- DE-U- 7 409 733
- DE-U- 9 016 205
- US-A- 1 898 115
- US-A- 1 898 131
- US-A- 2 577 571

## Beschreibung

Die Erfindung betrifft einen in einer Garnspule verwendbaren Spulen-Adapter, der einen hohlzylindrischen Grundkörper zur Aufnahme einer Spindel und ein oder mehrere radial bewegbare Einrastmittel besitzt.

Bei bekannten Vorrichtungen zur Spulenhalterung (vgl. DE-GM 74 09 733, DE-G 90 16 205.6 U1) wird die axiale Sicherung der Spulen auf der Spindel durch Verriegelung mittels eines Bajonette-Verschlußes herbeigeführt. Dabei gewährleisten in der Welle oder Spindel eingebrachte J-förmige Nuten und dazu komplementäre Stifte des Spulen-Adapters die Verriegelung. Zum Spulenwechsel wird mit einer Hand die Spule gegen die Kraft einer koaxialen Druckfeder nach unten gedrückt. Mit der anderen Hand wird der oben angeordnete Adapter erst geradlinig in die J-Nut eingeführt, und dann muß über eine Drehbewegung die Verriegelung bewirkt werden. Ist die koaxiale Druckfeder im oben angeordneten Adapter baulich integriert (vgl. DE-G 90 16 205.6 U1), muß bei dem genannten Bewegungsablauf der Bediener noch zusätzlich Kräfte zur Überwindung der Druckfeder ausüben. Vor allem die Notwendigkeit einer Drehbewegung bei diesem Bewegungsablauf ist ergonomisch nachteilig, insbesondere weil das Bedienungspersonal dies zum Spulenwechsel tagtäglich viele Male durchführen muß. Folglich sind bereits gesundheitliche Schäden im Handgelenk und in den Sehnen und sonstige ernsthafte Gesundheitsbeschwerden bei Durchführung dieser Arbeit zu beobachten gewesen.

Um bei einer Spulensicherung für Spinn- und Zwirnspindeln eine sichere axiale und radiale Halterung zu gewährleisten, eine gute und zentrische Führung der Spule sicherzustellen und eine unkomplizierte Handhabung bei der Bestückung und der Entnahme der Spule zu ermöglichen, ist bei einer bekannten Spulensicherung folgendes vorgesehen (DE-A-31 32 159): Ein unterer Adapter ist axial gegen die Kraft einer Feder verschiebbar ausgebildet. Ein oberer lösbarer Adapter ist mit mindestens zwei radial herausklappbaren, von einer Feder vorgespannten Haltesegmenten versehen. Die Haltesegmente tragen je einen im Bereich einer Spindelseele angeordneten Rasterstift, der beim Eindrücken des Adapters in die Spulenhülse in einer Nut der Spindelseele einrastet und die Spulenhülse axial sichert. Die Rasterstifte rasten beim Eindrücken des Adapters in die Spulenhülse in die Nut der Spindelseele ein und sichern so die Spulenhülse axial. Das Abnehmen der Spindelhülse geschieht dadurch, daß sie gegen die Kraft einer unteren Feder, welche den unteren Adapter beaufschlagt, nach unten gedrückt wird. Sobald die Spulenhülse über die Haltesegmente hinaus verschoben ist, werden diese frei und von den Federn radial nach außen geklappt. Dadurch verlassen die Rasterstifte die Ausnehmungen und die Nut und die Spindelhülse können zusammen mit dem Adapter von der Spindelseele abgenommen werden. Es kann also allein durch Drücken der Spindelhülse nach unten deren Lösen ausgelöst werden.

Dem gegenüber liegt der Erfindung die Aufgabe zugrunde, einen Spulenadapter zu schaffen, mit dem nicht nur ein schneller und einfach handhabbarer Spulenwechsel in ergonomisch angepaßter bzw. den Menschen körperlich möglichst wenig belastenderweise durchgeführt werden kann, sondern auch eine erhöhte Zuverlässigkeit realisiert ist. Zur Lösung werden die in den Patentansprüchen 1, 4 und 6 angegebenen Spulenadapter nebengeordnet vorgeschlagen. Weitere vorteilhafte Ausgestaltungen ergeben sich aus den abhängigen Patentansprüchen.

Die Einrastmittel stehen mit einer Lagerung, Anlenkung und/oder Führung in (Wirkungs-)Verbindung, die zur Rasteneinrichtung der Spindel der erfindungsgemäßen Vorrichtung gerichtet sind, dorthin auslaufen oder diese tangieren. Damit ist ein Mechanismus geschaffen, der für ein gegenüber der Spindelachse und/oder einer Axialebene der Spindel radiales, schräges oder quer verlaufenden Einrücken der Einrastmittel des Adapters in die Rasteneinrichtung der in dessen Grundkörper eingesteckten Spindel sorgt.

Mit Vorteil sind ein oder mehrere Federelemente vorgesehen, die zumindest Wirkungskomponenten in gegenüber der Spindelachse und/oder einer Axialebene der Spindel schräger, querverlaufender und/oder radialer Richtung aufweisen und mit den Einrastmitteln baulich integriert oder zumindest gekoppelt sind. Die radialen, schrägen oder quer verlaufenden Wirkungskomponenten können dabei so eingesetzt werden, daß sie den Einrastmitteln Stellbewegungen erteilen, die zum Einrücken bzw. Eingriff in die Rasteneinrichtung der Spindel führen.

Der erfindungsgemäße Adapter besitzt einen Schieber als Einrastmittel, der in einer Führung zumindest teilweise quer zur Zylinderachse bewegbar gelagert ist und eine Ringlasche mit mittiger Bohrung aufweist. Zweckmäßig ist die Bohrung der Ringlasche mit einem größeren Durchmesser ausgebildet als der Hohlraum des zylindrischen Grundkörpers des Adapters. Umfaßt im verriegelten Zustand die Ringlasche aufgrund ihres größeren Durchmessers die durchgeschobene Spindel exzentrisch, entsteht bei Rotation eine Zentrifugalkraft auf den exzentrischen bzw. asymmetrischen Teil des Schiebers, die zusätzlich die Verrastung zwischen Spulen-Adapter und Spindel fördert. Der Einsatz von Zentrifugal- bzw. Fliehkraftvorrichtungen zum Festklemmen von Spulen auf Spindeln in Textilmaschinen ist der Fachwelt an sich aus anderem technischen Zusammenhang (DE 35 46 260 A1) bekannt.

Zur weiteren Förderung der Verriegelung bzw. Verrastung ist nach einer zusätzlichen Erfindungsausbildung ein radial gerichtetes Federelement als Stelleinrichtung vorgesehen, das gegen den Grundkörper abgestützt ist und gegen den Schieber vorzugsweise nach radial außen drückt. Damit läßt sich im Zuge des axialen Aufsteckens des Adapters ein selbstätiges Einschnappen der Ringlasche beispielsweise in eine ringförmige Vertiefung auf dem Spindelmantel herbeiführen, was die Bedienung und Handhabbarkeit erleichtert und die Ergonomie weiter verbessert.

Nach einer anderen Alternative der Erfindung sind elastische Hakenteile, vorzugsweise kranz- oder ringartig angeordnet, vorgesehen, die mit dem einen Ende am Adapter-Grundkörper befestigt sind. Die Anlenkung ist dabei so ausgeführt, daß aufgrund der Elastizität eine federnde Schwenkbewegung der freien Hakenenden jeweils durch eine Aussparung in der Grundkörper-Innenwandung gegenüber der Spindelachse und/oder einer Axialebene der Spindel radial nach innen zum Hohlraum des Grundkörpers erfolgt. Hier wird ohne besonderen Verriegelungsmechanismus der Eingriff bzw. die Verrastung im wesentlichen durch die Elastizität der hakenartigen Federelemente und deren spezifische Anordnung an den Adapter-Grundkörper in Kombination mit der axialen Aufsteckbewegung erreicht. Um die Haken aus ihrer Verrastung mit der eingesteckten Spindel zu lösen, ist ein axial verschiebbar geführter Lösering oder -schieber zweckmäßig, der so an der Innenseite des Hakenfederelements angeordnet ist, daß bei entsprechender Schiebebewegung das Hakenteil gegenüber der Spindelachse und/oder einer Axialebene der Spindel schräg, quer und/oder radial nach außen verstellt wird.

Der einfachen Handhabung dient auch eine Ausbildung der Einrastelemente als Wälzelemente, insbesondere Kugeln, die in oder an der Grundkörperwandung axial und gegenüber der Spindelachse und/oder einer Axialebene der Spindel schräg, quer und/oder radial geführt und über den Zylinderumfangringartig verteilt angeordnet sind. Dabei kann als Stelleinrichtung ein Sicherungsring verwendet werden, welcher die Wälzelemente umfaßt und bei axialer Verschiebung zur oder von der Rasteneinrichtung auf der Spindel verstellt. Das selbständige Einrasten der Wälzelemente läßt sich mit Hilfe einer Federung herbeiführen, welche den Sicherungsring selbstätig in die Einraststellung für die Wälzelemente bewegt. Deren Ausrücken aus der Rasteneinrichtung auf der Spindel wird nach einer weiteren Ausbildung durch die Anordnung eines oder mehrerer, axial oder achsparallel wirkender Federelemente erleichtert. Diese sind in den Adapter-Grundkörper eingebaut und bilden ein Zwischenglied zwischen einem Adapter-Verriegelungsteil mit Einrastmitteln und einem Adapter-Spulenmitnahmeteil mit Eingriffsmitteln (zum Beispiel Reibflächen) für die Spule. Über die Federelemente können Verriegelungsteil und Spulenmitnahmeteil axial gegeneinander verstellt werden. Im Zusammenhang mit dem Ausrasten der oben genannten Wälzelemente unterstützen die zwischengeschalteten Federelemente vorteilhaft deren Ausrücken aus der Rasteneinrichtung der Spindel, wenn der Sicherungsring in eine Freigabestellung verschoben ist.

Weitere Einzelheiten, Vorteile und Merkmale auf der Basis der Erfindung ergeben sich aus den Unteransprüchen und der Beschreibung bevorzugter Ausführungsbeispiele der Erfindung und den Zeichnungen. Diese zeigen in:
- Fig. 1: einen abgebrochenen Axialschnitt des oberen Teils einer Textilspindel mit einer beispielhaften Haltevorrichtung,
- Fig. 2: eine Drauf- bzw. Stirnansicht gemäß Richtung II in Fig. 1,
- Fig. 3: eine Längsseitenansicht des unteren Teils der Textilspindel gemäß Fig. 1 und 2,
- Fig. 4a: im abgebrochenen Axialschnitt den oberen Teil einer Textilspindel mit einem weiteren Beispiel für eine Haltevorrichtung in verriegelter Stellung,
- Fig. 4b: eine Fig. 4a entsprechende Ansicht der Haltevorrichtung in entriegelter Stellung,
- Fig. 5a und 5b: Querschnitte gemäß Linien Va - Va in Fig. 4a und Vb - Vb in Fig. 4b,
- Fig. 6: eine axiale, teilweise geschnittene Seitenansicht auf ein weiteres Ausführungsbeispiel einer Haltevorrichtung,
- Fig. 7: einen abgebrochenen Axialschnitt des oberen Teils einer Textilspindel mit einer weiteren, beispielhaften Spulen-Haltevorrichtung,
- Fig. 8: einen gelösten Spulen-Adapter für den unteren, in Fig. 4 nicht gezeigten Teil der Textilspindel,
- Fig. 9: im abgebrochenen Axialschnitt den unteren Teil der Textilspindel gemäß Fig. 4 mit dem Adapter gemäß Fig. 5,
- Fig. 10: im abgebrochenen Axialschnitt den oberen Teil einer Textilspindel mit einer weiteren, beispielhaften Haltevorrichtung und
- Fig. 11: im abgebrochenen Axialschnitt den unteren Teil der Textilspindel gemäß Fig. 7.

Gemäß Fig. 1 ist die Spindel 1 einer nicht näher gezeichneten Textilmaschine mit ihrem oberen Endbereich in den Hohlraum eines oberen Spulen-Adapters 2 mit hohlzylindrischer Grundform eingeschoben. Der obere Adapter 2 besteht im wesentlichen aus zwei zusammenhängenden gegeneinander axial verschiebbaren Teilen, nämlich dem oberen Verriegelungsteil 3 und dem unteren Spulenmitnahmeteil 4, der im Beispiel als hohlzylindrische Büchse mit im oberen Stirnbereich konischer Außenwandung 5 ausgeführt ist. Diese steht mit der gegenüberliegenden Innenwandung einer Garnspule 6 in reibschlüssigem Eingriff. Eine oder mehrere achsparallele oder koaxiale Druckfedern 7, die gegen die Unterseite des Verriegelungsteils 3 abgestützt sind, drücken den Spulenmitnahmeteil 4 mit seinem konischen Außenwandungsabschnitt 5 an die Innenwandung der Garnspule 6. Der Zusammenhang der genannten Teile 3 und 4 ist durch eine gegenseitige Verhakung 43 realisiert.

Der Verriegelung bzw. Verrastung des oberen Adapters 2 mit der Spindel 1 dient als Einrastmittel ein Querschieber 8, der gemäß Fig. 2 in einer Querführung 9 senkrecht zur Adapter-Zylinderachse 10 verschiebbar ist. Der Schieber 8 besitzt gemäß Fig. 2 eine ringartige Lasche 11 mit einer mittigen Bohrung 12, welche die Spindel 1 umgibt. Zu diesem Zweck besitzt die Bohrung 12 einen größeren Durchmesser als die Spindel 1. Letztere ist in ihrem dem Adapter 2 zugeordneten Bereich mit einer Ringnut 13 versehen, in die gemäß Fig. 1 die Lasche 11 mit einem Teil 11a des die Bohrung 12 begrenzenden Innenumfangs eingerückt ist. Dieses Einrücken kann im Zuge des axialen Aufsteckens des Adapters 2 auf die Spindel 1 aufgrund der Querfeder 14 selbstätig erfolgen, die gegen den Außenmantel des Adapter-Grundkörpers abgestützt auf die Innenseite eines Schenkels des Schiebers 8 mit L-artigem Grundprofil im Axialschnitt drückt. Im nicht aufgestecktem Zustand (nicht gezeichnet) würde die Bohrung 12 der Schieberlasche 11 durch die Querfeder 14 nach radial außen außer Deckung mit der Zylinderachse 10 des Adapters 2 verstellt. Das Aufstecken des Adapters 2 mit Schieber 8 wird durch eine umlaufende, vorzugsweise konische Schrägfläche 15 erleichtert, die am Spindelende 16 ausgebildet ist. Die Schrägfläche 15 bewirkt eine Zentrierung insbesondere des Schiebers 8 mit seiner Bohrung 12 derart, daß dieser in Verbindung mit dem Querdruck der Querfeder 14 in die Ringnut 13 der Spindel 1 einrasten kann. Mittels ein oder mehrerer achsparallelen Fixier- und/oder Anschlagstifte 17, der den Adapter-Grundkörper und gegebenenfalls auch die Lasche 11 durchsetzt, kann neben der zusätzlichen Arretierung bzw. Verriegelung noch ein Ausgleich rotatorisch- asymmetrischer Masseverteilungen im Adapter-Grundkörper bewirkt werden. Die asymmetrischen Masseverteilungen gehen insbesondere auf die spezififsche Ausbildung des Querschiebers 8 und der asymmetrischen Anordnung der Querfeder 14 zurück. Demgegenüber können die Anschlag- und/oder Fixierstifte 17 die Funktion von Auswuchtkörpern ausführen.

Bei Spindeln ohne die genannte Schrägfläche kann die richtige Aufsteckposition durch manuellen Druck auf die Außenseite des Schiebers 8, wodurch dieser gegen die radial nach außen gerichtete Kraft der Querfeder 14 verschoben wird, erreicht werden. Zum Lösen der Verriegelung wird der Schieber 8 durch geringfügigen, manuellen Druck nach radial innen in eine Auslöseposition gebracht, in welcher die Fläche der mittigen Bohrung 12 den Querschnitt der Spindel 1 vollständig abdeckt bzw. die Lasche 11 die Ringnut bzw. die Spindel 1 nicht mehr berührt. Die Axial-Druckfeder 7 kann dann den Verriegelungsteil 3 gegenüber dem Mitnahmeteil 4 axial nach oben verschieben, um die Entriegelung bzw. Ausrastung des Schiebers 8 zu vollenden.

Gemäß Fig. 3 ist am unteren Ende der Spule 6 ein unterer Spulenadapter 18 ebenfalls mit einer konischen Außenwandung 5 angeordnet. Die Federkraft der Axialdruckfeder 7 gemäß Fig. 1, die sich über den eingerasteten Schieber 8 gegen die Ringnut 13 abstützt, bewirkt Reibschluß zwischen den konischen Außenwandungen 5 des oberen Adapters 2 und des unteren Adapters 18 und der jeweiligen Innenwandung der Garnspule 6.

Gemäß Fig. 4a, 5a ist lediglich ein einziger Anschlag- und Fixierstift 17 vorgesehen, welcher den Verriegelungsteil 3 des Spulenadapters 2 achsparallel durchsetzt. Er bildet gleichsam ein Gegengewicht zur Querfeder 14 und den dadurch radial nach außen gedrückten Querschieber 8, wie insbesondere aus der in Fig. 5a gezeigten Stellung ersichtlich. In dieser Stellung ist der Einrastteil 11a der Ringlasche 11 in die Ringnut 13 eingerückt, und die mittige Bohrung 12 der Ringlasche 11 steht außer Deckung mit dem maximalen Querschnitt 100 der Spindel 1. In der Stellung nach Fig. 4b, 5b dagegen ist der Querschieber 8 bzw. die Ringlasche 11 beispielsweise mittels Fingerdruck gegen die Querfeder 14 radial nach innen derart gedrückt, daß sich die Bohrung 12 der Ringlasche 11 mit dem Spindelquerschnitt 100 so decken, daß der Spulenadapter 2 nach oben abgezogen werden kann, ohne daß ein Eingriffs- bzw. Einrückteil 11a der Ringlasche 11 dem im Wege stehen würde. Gemäß Fig. 4a, 4b besitzt der Fixier- und Anschlagstift 17 an seinem unteren, stirnseitigen Ende einen vorspringenden Anschlagzapfen 17a, der in ein Langloch 11b taucht, das zwischen dem äußeren Rand und der Bohrung 12 der Ringlasche ausgebildet ist. Die Längsrichtung des Langloches 11b verläuft etwa radial bezüglich der Bohrung 12 und/oder der Spindelachse 10. In der verriegelten Stellung gemäß Fig. 5a schlägt der Anschlagszapfen 17a im Langloch 11b etwa gegen dessen radial äußeres Ende, während in der Verriegelungsstellung 5b der gegen das radial innere Ende des Langloches 11b anliegt.

Die Ausführung nach Fig. 6 dient dazu, auf einer einzigen Spindel 1 Garnspulen 6a, 6b unterschiedlicher Länge aufnehmen zu können. Zu diesem Zweck ist die Spindel 1 im axialen Abstand voneinander mit zwei Ringnuten 13a und 13b als Rasteneinrichtungen versehen. Die obere Ringnut 13b dient zur axialen Verriegelung der längeren Garnspule 6b, die untere Ringnut 13a zur Verriegelung der kürzeren Garnspule 6a. Wegen sonstiger Einzelheiten und der Funktionsweise kann auf die vorher erläuterten Ausführungsbeispiele entsprechend verwiesen werden.

Auch gemäß den weiteren Ausbildungen gemäß Fig. 7 - 11 ist zur Verriegelung oder Entriegelung nur eine geradlinige, axiale Bewegung 29 notwendig.

Gemäß Fig.7 erfolgt die Verriegelung mittels Einrastmittel, die als Kugelelemente 19 in kranz- oder ringartiger Anordnung mit gleichmäßiger Verteilung um die Zylinderachse 10 realisiert sind. Die Kugelelemente 19 werden im nicht verriegelten bzw. ausgerasteten Zustand beispielsweise in jeweils zugeordneten Führungstaschen 20 entsprechender, ringartiger Anordnung gehalten und unmittelbar vor Einrastung achsparallel zur Ringnut 13 der Spindel 1 geleitet. Dabei ist im Zuge des Aufsteckens des oberen Adapters 2 ein Sicherungsring 21 gegen den Druck einer oder mehrerer axialer oder achsparalleler Sicherungsfedern 22 nach oben geschoben. Damit werden den Kugelelementen 19 nicht mehr der Parallelabschnitt 23 der Sicherungsring-Innenwandung (parallel zur Zylinderachse 10), sondern der polygonal nachfolgende Schrägabschnitt 24 der Sicherungsring-Innenwandung gegenübergestellt. Der gegenüberliegende Schrägabschnitt 24 ermöglicht den Kugelelementen 19, in radialer Richtung nach außen zu treten, so daß sie aufgrund der Schwerkraftwirkung und des entstandenen Spieles nach unten auf die ringartige Auflageschulter 25 auftreffen können. Diese liegt bündig bzw. auf gleicher Höhe wie die untere Kante der Ringnut 13, die ähnlich wie nach Fig. 1 angeordnet ist. Sodann wird der beispielsweise manuell nach oben verschobene Sicherungsring 21 losgelassen und aufgrund der Schwerkraft und des Drucks der Sicherungsfeder 22 nach unten verfahren. Dabei gelangt der Innenwand-Parallelabschnitt des Sicherungsrings 21 in Anlage an die Kugelelemente 19, wodurch diese in die Ringnut 13 eingerückt werden. Eine radiale und somit auch axiale Bewegung der Kugelelemente 19 ist damit verhindert.

Zum Lösen der Verriegelung und des oberen Spulenadapters 2 wird der Sicherungsring 21 wieder nach oben geschoben. Dabei entstehen axiale Federkräfte sowohl aufgrund der Sicherungsfeder 22 als auch der Druckfeder 7. Insbesondere aufgrund letzterer wird die Auflageschulter 25 nach oben gerückt, wobei die Kugelelemente 19 aus der Ringnut 13 herausgestoßen und in ihre Führungstaschen 20 zurückgeführt werden können. Neben der einfachen Handhabung bringt diese rotationssymmetrische Spulenhalterung weitere Vorteile wie einfache, kostengünstige Fertigung und Vermeidung von Unwuchten und somit von Zentrifugalkräften.

Gemäß Fig. 9 ist die untere Spulenhalterung 18 über Schraubmittel 26 lösbar auf die Spindelwelle aufgebracht. Diese formschlüssigen Verbindungselemente können in einfacher Weise die Kraft auf die Halterung übertragen. Bei Verschleiß der Reibfläche des Spulenmitnahmeteils 4 kann dieses nach Lösen der Schraubmittel 26 einfach ausgetauscht werden wie in Fig. 5 veranschaulicht. Bei der fest durch Kleben oder Pressen aufgebrachten Aufnahme (vgl. Fig. 3) wird diese vorzugsweise aus zwei Teilen gefertigt. Bei Verschleiß verbleibt der Kern auf der Welle, während ein äußerer Ring ausgetauscht wird.

Gemäß Fig. 10 sind die Einrastmittel als kranzartig um die Spindel 1 herum angeordnete Federhaken 27 ausgeführt. Deren oberer Schaftteil 28 ist an der Innenwandung des Verriegelungsteils befestigt. Durch diese Anlenkung kann der freie Hakenteil, wenn dem Adapter 2 bzw. 2a eine ausreichende Aufsteckbewegung 29 erteilt wird, in die Einkerbung 30 der Spindel 1 einschnappen bzw. einrasten. Diese verbreitert sich von der Oberkante 31 aus in Richtung zur Spindelmitte zunehmend, so daß die Oberkante 31 für das freie Hakenende der Federhaken 27 gleichsam einen Widerhaken bildet. Zum Lösen des Adapters 2 bzw. 2a wird ein zwischen Spindel 1 und Innenwandung des Adapters 2 bzw. 2a geführter Lösering 32 nach unten in Richtung zur Einkerbung 30 verschoben. Insbesondere aufgrund des etwa keilartigen Axialschnittprofils des Löserings 32 erfolgt mit zunehmender Verschiebung gemäß Aufsteckbewegung 29 eine Aufweitung der Federhaken 27 nach radial außen, so daß deren freie Hakenende außer Eingriff mit der Oberkante 31 bzw. dem Widerhaken der Einkerbung 30 gelangen. In diesem Zustand ist eine Abziehbewegung nach oben entgegengesetzt zur Aufsteckbewegung 29 nach unten möglich, um einen Austausch der Garnspule 6 vorzunehmen.

Gemäß linker Hälften der Fig. 10 und 11 ist die Axialdruckfeder 7 im Verriegelungsteil 3 des Spulenadapters 2 baulich integriert und erzeugt die zum Reibschluß zwischen konischer Außenwandung 5 und Innenseite der Garnspule 6 notwendige Axialkraft. Gemäß rechte Hälften der Fig. 10 und 11 ist im unteren Adapter 18a eine Axialdruckfeder 7a mit gleichartiger Funktion zur Herbeiführung des Reibschlußes zwischen konischen Außenwandungen 5 und Innenwandungen der Garnspulen 6 angeordnet. Dann kann im oberen Spulenadapter 2a eine Axialdruckfeder entfallen, muß aber nicht.

## Patentansprüche

1. Spulen-Adapter (2,2a;8,8a) zum koaxialen Aufschieben auf eine Spindel (1) mit Garnspule (6) in einer Textilmaschine, mit einem hohlzylindrischen Grundkörper zur Aufnahme der Spindel (1) und einem oder mehreren, gegenüber der Spindelachse (10) und/oder Axialebene der Spindel zumindest teilweise schräg, quer und/oder radial bewegbaren Einrastmitteln (8,19,27), die einer in oder an der Spindel ausgebildete Rasteneinrichtung (13,30) zugeordnet sind, und mit in und/oder an der Zylinderwandung ausgebildete Führungs- und/oder Stelleinrichtungen (7,9,14,15,20,21,22,23,24,28,32), welche manuell und/oder extern derart betätigbar sind, daß sie den Einrastmitteln (8,19,27) Bewegungen (33) zum und vom Hohlraum und/oder zur und von der Spindelachse (10) des Grundkörpers erteilen, **dadurch gekennzeichnet, daß** mindestens eines der Einrastmittel als Schieber (8) ausgebildet ist, der in einer Führung (9) quer zur Zylinderachse beweglich gelagert ist und eine Lasche (11) mit mittiger Bohrung (12) aufweist, die teilweise deckungsgleich mit der Zylinderbohrung (10) des Grundkörpers ausgebildet und angeordnet ist.

2. Adapter nach Anspruch 1, dadurch gekennzeichnet, daß die Stelleinrichtung als gegenüber der Spindelachse (10) und/oder Axialebene der Spindel (1) schräg, quer und/oder radial gerichtetes Federelement (14) ausgeführt ist, das gegen den Grundkörper, insbesondere dessen Zylinderwandung, abgestützt ist und am Schieber (8) angreift.

3. Adapter nach Anspruch 1 oder 2, dadurch gekennzeichnet, daß die mittige Bohrung (12) der Lasche (11) einen größeren Durchmesser als der Hohlraum des Grundkörpers aufweist.

4. Spulen-Adapter (2,2a;8,8a) zum koaxialen Aufschieben auf eine Spindel (1) mit Garnspule (6) in einer Textilmaschine, mit einem hohlzylindrischen Grundkörper zur Aufnahme der Spindel (1) und einem oder mehreren, gegenüber der Spindelachse (10) und/oder Axialebene der Spindel zumindest teilweise schräg, quer und/oder radial bewegbaren Einrastmitteln (8,19,27), die einer in oder an der Spindel ausgebildete Rasteneinrichtung (13,30) zugeordnet sind, und mit in und/oder an der Zylinderwandung ausgebildete Führungs- und/oder Stelleinrichtungen (7,9,14,15,20,21,22,23,24,28,32), welche manuell und/oder extern derart betätigbar sind, daß sie den Einrastmitteln (8,19,27) Bewegungen (33) zum und vom Hohlraum und/oder zur und von der Spindelachse (10) des Grundkörpers erteilen, **dadurch gekennzeichnet, daß** das oder die Einrastmittel als ringartig angeordnete, elastische Hakenteile (27) ausgebildet und mit dem einen Ende (28) so an der Grundkörperwandung befestigt sind, daß das oder die freien Hakenenden jeweils gegebenenfalls durch eine Aussparung in der Grundkörper-Innenwandung radial, quer und/oder schräg nach innen zum Hohlraum des Grundkörpers und/oder zur Spindelachse (10) federn.

5. Adapter nach Anspruch 4, dadurch gekennzeichnet, daß als Stelleinrichtung ein axial verschiebbar geführter Lösering (32) oder -schieber so an der Innenseite des Hakenteils (27) angeordnet ist, daß je nach Schiebestellung das oder die Hakenteile (27) gegenüber der Spindelachse (10) und/oder Axialebene der Spindel (1) radial, quer und/oder schräg nach außen gedrückt werden.

6. Spulen-Adapter (2,2a;8,8a) zum koaxialen Aufschieben auf eine Spindel (1) mit Garnspule (6) in einer Textilmaschine, mit einem hohlzylindrischen Grundkörper zur Aufnahme der Spindel (1) und einem oder mehreren, gegenüber der Spindelachse (10) und/oder Axialebene der Spindel zumindest teilweise schräg, quer und/oder radial bewegbaren Einrastmitteln (8,19,27), die einer in oder an der Spindel ausgebildete Rasteneinrichtung (13,30) zugeordnet sind, und mit in und/oder an der Zylinderwandung ausgebildete Führungs- und/oder Stelleinrichtungen (7,9,14,15,20,21,22,23,24,28,32), welche manuell und/oder extern derart betätigbar sind, daß sie den Einrastmitteln (8,19,27) Bewegungen (33) zum und vom Hohlraum und/oder zur und von der Spindelachse (10) des Grundkörpers erteilen, **dadurch gekennzeichnet, daß** die Einrastmittel als Wälzelemente (19) realisiert sind, die in oder an der Grundkörperwandung axial oder achsparallel (23) und gegenüber der Spindelachse (10) und/oder Axialebene der Spindel (1) zumindest teilweise radial, schräg (24) und/oder quer geführt und über den Zylinderumfangringartig verteilt und angeordnet sind.

7. Adapter nach Anspruch 6, dadurch gekennzeichnet, daß als Stelleinrichtung ein Sicherungsring (21) vorgesehen ist, der die Wälzelemente (19) umfassend angeordnet, axial verschiebbar geführt (22) und auf der den Wälzelementen (19) zugewandten Innenseite hintereinander angeordnet einen achsparallelen (23) und einen Abschnitt (24) schräg zur Zylinderachse (10) aufweist.

8. Adapter nach Anspruch 7, dadurch gekennzeichnet, daß der Sicherungsring (21) von einem oder mehreren Federelementen (22) beaufschlagt ist, die am oder im Grundkörper abgestützt und zumindest teilweise axial oder achsparallel gerichtet sind.

9. Adapter nach einem der vorangehenden Ansprüche, gekennzeichnet durch ein oder mehrere Federelemente (14,28), die gegenüber der Spindelachse (10) und/oder Axialebene der Spindel (1) zumindest teilweise in radialer, schräger und/oder Quer-Richtung mit dem oder den Einrastmitteln (8,27) in Wirkungsverbindung stehen und/oder baulich integriert sind.

10. Adapter nach einem der vorangehenden Ansprüche, dadurch gekennzeichnet, daß der Grundkörper einen Verriegelungsteil (3) mit dem oder den Einrastmitteln (8,19,30) und einen Spulenmitnahmeteil (4) mit Eingriffsmitteln (5) für die Spule (6) aufweist, die gegeneinander axial verschiebbar verbunden sind, wobei diesen ein oder mehrere axial oder achsparallele Federelemente (7) zwischengeschaltet sind.

11. Adapter nach einem der vorangehenden Ansprüche, gekennzeichnet durch einen oder mehrere Auswuchtkörper, die zum Ausgleich rotationsasymmetrischer Masseverteilungen im Adapter-Grundkörper, insbesondere im Verriegelungsteil (3) und/oder Spulenmitnahmeteil (4) bemessen und angeordnet sind.

12. Adapter nach Anspruch 11, dadurch gekennzeichnet, daß die Auswuchtkörper als achsparallele Anschlag- und/oder Fixierstifte (17) realisiert sind, die den Adaptergrundkörper durchsetzen.

## Claims

1. Bobbin adapter (2, 2a; 8, 8a) for coaxial mounting on a spindle (1) with a yarn bobbin (6) in a textile machine, having a hollow cylindrical base body for receiving the spindle (1) and one or more locking means (8, 19, 27) which are movable at least in part obliquely, transversely and/or radially with respect to the spindle axis (10) and/or axial plane of the spindle and which are allocated to a catch device (13, 20) formed in or on the spindle, and having guiding and/or setting devices (7, 9, 14, 15, 20, 21, 22, 23, 24, 28, 32) which are formed in and/or on the cylinder wall and which are so actuatable manually and/or externally that they impart to the locking means (8, 19, 27) movements (33) to and from the cavity and/or to and from the spindle axis (10) of the base body, characterised in that at least one of the locking means is formed as a slide (8), which is movably mounted in a guide (9) transverse to the cylinder axis and has a fishplate (11) with a central bore (12), which is formed and disposed at least in part congruently with the cylinder bore (10) in the base body.

2. Adapter according to claim 1, characterised in that the setting device is formed as a spring element (14) which is aligned obliquely, transversely and/or radially relative to the spindle axis (10) and/or axial plane of the spindle (1) and which bears against the base body, in particular its cylinder wall, and acts on the slide (8).

3. Adapter according to claim 1 or 2, characterised in that the central bore (12) of the fishplate (11) has a larger diameter than the cavity in the base body.

4. Bobbin adapter (2, 2a; 8, 8a) for coaxial mounting on a spindle (1) having a yarn bobbin (6) in a textile machine, having a hollow cylindrical base body for receiving the spindle (1) and one or more locking means (8, 19, 27) which are movable at least in part obliquely, transversely and/or radially with respect to the spindle axis (10) and/or axial plane of the spindle and which are allocated to a catch device (13, 20) formed in or on the spindle, and having guiding and/or setting devices (7, 9, 14, 15, 20, 21, 22, 23, 24, 28, 32) which are so actuatable manually and/or externally that they impart to the locking means (8, 19, 27) movements (33) to and from the cavity and/or to and from the spindle axis (10) of the base body, characterised in that the locking means are formed as an annularly arranged, resilient hook means (27) and are so fixed at one end (28) to the base body wall that the free hook end or ends respectively spring through a recess in the base body inner wall radially, transversely and/or obliquely inwards to the cavity in the base body and/or to the spindle axis (10).

5. Adapter according to claim 4, characterised in that as a setting device an axially displaceably guided release ring (32) or slide is so disposed on the inner face of the hook part (27) that according to the slide position the hook part or parts (27) is or are pressed radially, transversely and/or obliquely outwards relative to the spindle axis (10) and or the axial plane of the spindle (1).

6. Bobbin adapter (2, 2a; 8, 8a) for coaxial mounting on a spindle (1) having a yarn bobbin (6) in a textile machine, having a hollow cylindrical base body for receiving the spindle (1) and one or more locking means (8, 19, 27) which are movable at least in part obliquely, transversely and/or radially with respect to the spindle axis (10) and/or axial plane of the spindle and which are allocated to a catch device (13, 20) formed in or on the spindle, and having guiding and/or setting devices (7, 9, 14, 15, 20, 21, 22, 23, 24, 28, 32) which are so actuatable manually and/or externally that they impart to the locking means (8, 19, 27) movements (33) to and from the cavity and/or to and from the spindle axis (10) of the base body, characterised in that the locking means are formed as roller elements (19), which are guided in or on the base body wall, axially or axially parallel and at least in part radially, obliquely (24) and/or transversely relative to the spindle axis (10) and/or axial plane of the spindle (1) and are distributed and disposed annularly over the cylinder circumference.

7. Adapter according to claim 6, characterised in that as a setting device a safety ring (21) is provided, which is disposed so as to embrace the roller elements (19), is axially displaceably guided (22), and has, disposed consecutively on the inner face associated with the roller elements (19), an axially parallel (23)¹ and a section (24) transverse to the cylinder axis (10).

8. Adapter according to claim 7, characterised in that the safety ring (21) is acted on by one or more spring elements (22), which bear against or in the base body and are aligned at least in part axially or axially parallel.

9. Adapter according to one of the preceding claims, characterised by one or more spring elements (14, 28), which are in active engagement with and/or are structurally integral with the locking means (8, 27) at least in part in the radial, oblique and/or transverse direction with respect to the spindle axis (10) and/or the axial plane of the spindle (1).

10. Adapter according to one of the preceding claims, characterised in that the base body has a locking part (3) with the locking means (8, 19, 30) and a bobbin driver part (4) with meshing means (5) for the bobbin (6), which are connected axially displaceably relative to one another, one or more axial or axially parallel spring elements (7) being interposed.

11. Adapter according to one of the preceding claims, characterised by one or more balancing bodies, which are dimensioned and disposed so as to equalise rotary asymmetrical mass distribution in the adapter base body, particularly in the locking part (3) and/or bobbin driver part (4).

12. Adapter according to claim 11, characterised in that the balancing bodies are formed as axially parallel stop and/or fixing pins (17), which penetrate the adapter base body.

## Revendications

1. Adaptateur de bobine (2,2a;8,8a) destiné à être emmanché coaxialement sur une broche (1) comportant une bobine de fil (6) dans une machine textile, et comportant un corps de base cylindrique creux servant à loger la broche (1), et un ou plusieurs moyens d'encliquetage (8,19,27), déplaçables au moins en partie obliquement, transversalement et/ou radialement par rapport à l'axe (10) de la broche et/ou au plan axial de la broche et qui sont associés à un dispositif d'encliquetage (13,30) formé dans ou sur la broche, et comportant des dispositifs de guidage et/ou de réglage (7,9,14,15,20,21,22,23,24,28,32), qui sont formés dans et/ou sur la paroi du cylindrique et qui peuvent être actionnés manuellement et/ou de façon externe de telle sorte qu'ils entraînent les moyens d'encliquetage (8,19,27) selon des déplacements (33) en direction et à partir de la cavité et/ou en direction et à partir de la broche (10) du corps de base, caractérisé en ce qu'au moins l'un des moyens d'encliquetage est agencé sous la forme d'un poussoir (8), qui est monté de manière à être déplaçable dans un guide (9) transversalement par rapport à l'axe du cylindre et comporte une patte (11) possédant un perçage central (12), conformé et disposé partiellement en recouvrement avec le perçage (10) du cylindre du corps de base.

2. Adaptateur selon la revendication 1, caractérisé en ce que le dispositif de réglage est réalisé sous la forme d'un élément de ressort (14) orienté obliquement, transversalement et/ou radialement par rapport à l'axe (10) de la broche et/ou par rapport au plan axial de la broche (1), et qui prend appui sur le corps de base, notamment sur la paroi cylindrique de ce dernier et attaque le poussoir (8).

3. Adaptateur selon la revendication 1 ou 2, caractérisé en ce que le perçage central (12) et la patte (11) possèdent un diamètre supérieur à celui de la cavité du corps de base.

4. Adaptateur de bobine (2,2a;8,8a) destiné à être emmanché coaxialement sur une broche (1) comportant une bobine de fil (6) dans une machine textile, et comportant un corps de base cylindrique creux servant à loger la broche (1), et un ou plusieurs moyens d'encliquetage (8,19,27), déplaçables au moins en partie obliquement, transversalement et/ou radialement par rapport à l'axe (10) de la broche et/ou au plan axial de la broche et qui sont associés à un dispositif d'encliquetage (13,30) formé dans ou sur la broche, et comportant des dispositifs de guidage et/ou de réglage (7,9,14,15,20,21,22,23,24,28,32), qui sont formés dans et/ou sur la paroi du cylindrique et qui peuvent être actionnés manuellement et/ou de façon externe de telle sorte qu'ils entraînent les moyens d'encliquetage (8,19,27) selon des déplacements (33) en direction et à partir de la cavité et/ou en direction et à partir de la base, caractérisé en ce que le ou les moyens d'encliquetage sont agencés sous la forme de parties élastiques en forme de crochets (27) disposés suivant un anneau et sont fixés, par une extrémité (28), à la paroi du corps de base de telle sorte que le ou les extrémités libres en forme de crochets produisent leur effet élastique respectivement éventuellement dans un évidement formé dans la paroi intérieure du corps de base, et ce radialement, transversalement et/ou obliquement vers l'intérieur en direction de la cavité du corps de base et/ou de l'axe (10) de la broche.

5. Adaptateur selon la revendication 4, caractérisé en ce qu'il est prévu comme dispositif de réglage, une bague de desserrage (32) ou un poussoir de desserrage, guidé d'une manière à être déplaçable axialement, et disposé sur la face intérieure de la partie en forme de crochet (27) de telle sorte qu'en fonction de la position en poussée, la ou les parties en forme de crochets (27) sont repoussées radialement, transversalement et/ou obliquement vers l'extérieur par rapport à l'axe (10) de la broche et/ou au plan axial de la broche (1).

6. Adaptateur de bobine (2,2a;8,8a) destiné à être emmanché coaxialement sur une broche (1) comportant une bobine de fil (6) dans une machine textile, et comportant un corps de base cylindrique creux servant à loger la broche (1), et un ou plusieurs moyens d'encliquetage (8,19,27), déplaçables au moins en partie obliquement, transversalement et/ou radialement par rapport à l'axe (10) de la broche et/ou au plan axial de la broche et qui sont associés à un dispositif d'encliquetage (13,30) formé dans ou sur la broche, et comportant des dispositifs de guidage et/ou de réglage (7,9,14,15,20,21,22,23,24,28,32), qui sont formés dans et/ou sur la paroi du cylindrique et qui peuvent être actionnés manuellement et/ou de façon externe de telle sorte qu'ils entraînent les moyens d'encliquetage (8,19,27) selon des déplacements (33) en direction et à partir de la cavité et/ou en direction et à partir de la broche (10) du corps de base, caractérisé en ce que les moyens d'encliquetage sont réalisés sous la forme d'éléments roulants (19), qui sont guidés axialement ou parallèles (23) à l'axe dans ou sur la paroi du corps de base et sont guidés au moins en partie radialement, obliquement (24) et/ou transversalement par rapport à l'axe (10) de la broche et/ou au plan externe de la broche (1) et sont répartis et disposés en anneau sur la périphérie du cylindre.

7. Adaptateur selon la revendication 6, caractérisé en ce qu'il est prévu comme dispositif de réglage une bague de sécurité (21) qui est disposée de manière à entourer les éléments roulants (19) est guidée (22) de manière à être déplaçable axialement et comporte, sur le côté intérieur tourné vers les éléments roulants (19), une section (23) parallèle à l'axe et une section (24) oblique par rapport à l'axe (10) du cylindre, ces sections étant disposées l'une derrière l'autre.

8. Adaptateur selon la revendication 7, caractérisé en ce que la bague de sécurité (21) est chargée par un ou plusieurs éléments de ressorts (22), qui prennent appui sur ou dans le corps de base et sont orientés au moins en partie axialement ou parallèlement à l'axe.

9. Adaptateur selon l'une des revendications précédentes, caractérisé par un ou plusieurs éléments de ressort (14,28), qui sont reliés selon une liaison active au(x) moyen(s) d'encliquetage (8,27) au moins en partie dans une direction radiale, oblique et/ou transversale par rapport à l'axe (10) de la broche et/ou au plan axial de la broche (1), ou sont intégrés du point de vue construction dans ce ou ces moyens d'encliquetage.

10. Adaptateur selon l'une des revendications précédentes, caractérisé en ce que le corps de base comporte une partie de verrouillage (3) possédant le ou les moyens d'encliquetage (8,19,30) et une partie (4) d'entraînement de la bobine comprenant des moyens d'accrochage (5) pour la bobine (6), qui sont reliés de manière à être déplaçables axialement les uns par rapport aux autres, un ou plusieurs éléments de ressort (7) axiaux ou parallèles à l'axe étant intercalés entre ces deux parties.

11. Adaptateur selon l'une des revendications précédentes, caractérisé par un ou plusieurs corps d'équilibrage qui sont dimensionnés de manière à compenser les distributions de masse dissymétriques dans le corps de base de l'adaptateur, notamment dans la partie de verrouillage (3) et/ou dans la partie (4) d'entraînement de la bobine.

12. Adaptateur selon la revendication 11, caractérisé en ce que les corps d'équilibrage sont agencés sous la forme de butées et/ou de fixations parallèles à l'axe, qui traversent le corps de base de l'adaptateur.
